# EUROPÄISCHE PATENTSCHRIFT

(11) **EP 0 691 705 B1**
(45) Veröffentlichungstag und Bekanntmachung des Hinweises auf die Patenterteilung: **25.09.2002**
(21) Anmeldenummer: 95110297.9
(22) Anmeldetag: 30.06.1995
(51) Int. Cl.: H01R 4/22

(54) **Verfahren zur Herstellung einer feuchtigkeitsdichten Verbindung einer elektrischen Leitung mit einem Thermistor eines Temperatursensors**
Method for making a moisture sealed connection between an electrical lead an a thermistor of a temperature sensor
Procédé de fabrication d'une connexion imperméable entre un conducteur électrique et une thermistance de capteur de temperature

(30) Priorität: 07.07.1994 DE 4423985
(43) Veröffentlichungstag der Anmeldung: 10.01.1996
(73) Patentinhaber: EPCOS AG, 81541 München (DE)
(72) Erfinder: Kloiber, Gerald, A-8073 Graz (AT)
(74) Vertreter: Epping, Wilhelm, Dipl.-Ing.

(56) Entgegenhaltungen:
- JP-A- 6 132 335
- JP-A- 6 151 653
- PATENT ABSTRACTS OF JAPAN vol. 14, no. 534 (P-1135) 26. November 1990 & JP-A-02 227 624 (NIPPODENSO CO LTD)

## Beschreibung

Die vorliegende Erfindung betrifft ein Verfahren zur Herstellung einer feuchtigkeitsdichten Verbindung einer elektrischen Leitung mit einem Thermistor eines Temperatursensors nach dem Oberbegriff des Patentanspruchs 1.

In der Klimatechnik sowie in der Gefrier- und Kühlgerätetechnik werden zur Temperaturmessung an Verdampfern und/oder im klimatisierten Räumen betauungsfähige, d. h. feuchtigkeitsdichte leitungsgebundene Temperatursensoren benötigt. Nach dem Kenntnisstand der Anmelderin werden gegenwärtig derartige Temperatursensoren in Kunststoffhülsen vergossen. Im Bereich der Schnittstelle zwischen Leitung und Sensorgehäuse bzw. Verguß in der Kunststoffhülse tritt das Problem der Abdichtung gegen den Eintritt von Feuchtigkeit auf. Derartige Systeme sind daher nicht dicht.

Dieses Problem kann durch Aufbringung von zusätzlichen Schrumpfschläuchen, Dichtungselementen oder durch zusätzliches Verkleben der Schnittstelle aufwendig mehr oder weniger zufriedenstellend gelöst werden.

Das Dokument JP-A-6 151 653 offenbart ein Verfahren nach dem Oberbegriff der Anspruchs 1.

Der vorliegenden Erfindung liegt die Aufgabe zugrunde, ein einfaches und zuverlässiges Verfahren zur Herstellung einer feuchtigkeitsdichten Verbindung der in Rede stehenden Art anzugeben.

Diese Aufgabe wird bei einem Verfahren der eingangsgenannten Art erfindungsgemäß durch die Merkmale des kennzeichnenden Teils des Patentanspruchs 1 gelöst.

Weiterbildungen der Erfindung sind Gegenstand von Unteransprüchen.

Die Erfindung wird nachfolgend anhand von Ausführungsbeispielen gemäß den Figuren der Zeichnung näher erläutert. Es zeigt:
- Figur 1: ein erstes Ausführungsbeispiel eines erfindungsgemäß hergestellten Temperatursensors; und
- Figur 2: ein zweites Ausführungsbeispiel eines erfindungsgemäß hergestellten Temperatursensors.

Gemäß Figur 1 ist an aus einer Leitung austretenden Leitungsadern 2 und 3 ein Thermistor 4 elektrisch und mechanisch angebracht. Dies kann beispielsweise durch eine temperaturfeste Lötverbindung, durch Schweißen oder Crimpen der Leitungsadern 2 und 3 mit nicht näher dargestellten Elektroden bzw. Anschlüssen des Thermistors 4 erfolgen.

Die so hergestellte Einheit aus Leitung 1 und Thermistor 4 wird erfindungsgemäß in eine Spritzform eingebracht und im Bereich des Leitungsendes und dem an diesem befindlichen Thermistor 4 mit einem am Leitungsmantelmaterial fest und dicht haftenden Kunststoff 5, beispielsweise einem Thermoplast, in der dargestellten Weise umspritzt. Dadurch entsteht am Leitungsende im Bereich des Thermistors 1 eine feuchtigkeitsdichte Verbindung des durch den Kunststoff 5 gebildeten Sensorkopf.

Als Materialkombinationen für Kabelmantelmaterial und Sensorkopfmaterial haben sich beispielsweise folgende Materialien als vorteilhaft erwiesen. Ist das Kabelmantelmaterial Polyvenylchlorid, so ist als Sensorkopfmaterial Polybutylenterephthalat (PBT) geeignet. Ist das Kabelmaterial auf Polypropylen-Basis aufgebaut, so eignet sich als Sensorkopfmaterial ebenfalls Polypropylen oder Hochdruckpolyäthylen.

Bei höheren Anforderungen an die Positionierung des Thermistors 4 innerhalb des Sensorkopfes kann in Weiterbildung der Erfindung ein mehrstufiger Spritzvorgang erfolgen. Ein Ausführungsbeispiel eines in einem derartigen zweistufigen Spritzvorgang hergestellten Temperatursensors ist in Figur 2 dargestellt, in der gleiche Teile wie in Figur 1 mit gleichen Bezugszeichen versehen sind. Bei diesem Ausführungsbeispiel ist über die erste Umspritzung 5 eine zweite Umspritzung 7 vorgesehen. Um die Kombination aus Leitung 1 und Thermistor 4 in einer Spritzform noch besser positionieren zu können, können an der Umspritzung 5 Positionierungselemente 6 vorgesehen sein, welche in der Spritzform zur Herstellung der Umspritzung 5 direkt mit angespritzt werden können.

## Patentansprüche

1. Verfahren zur Herstellung einer feuchtigkeitsdichten Verbindung einer elektrischen Leitung (1) mit einem Thermistor (4) eines Temperatursensors, bei dem zunächst Thermistoranschlüsse elektrisch und mechanisch mit Adern (2, 3) der Leitung (1) verbunden werden und sodann das Leitungsende und der an diesen befindliche Thermistor (4) in einem mehrstufigen Spritzvorgang mit einem am Leitungsmantelmaterial fest und dicht haftenden Kunststoff (5, 6, 7) umspritzt wird, wobei in einem ersten Spritzvorgang eine Positionierungselemente (6) aufweisende erste Umspritzung (5) durchgeführt wird
**dadurch gekennzeichnet,**
**daß** in einem zweiten Spritzvorgang auf die erste Umspritzung (5) und die Positionierungselemente (6) eine zweite Umspritzung (7) aufgespritzt wird, die die erste Umspritzung vollständig umschließt.

2. Verfahren nach Anspruch 1,
**dadurch gekennzeichnet,**
**daß** als Kunststoff (5; 5, 6, 7) ein Thermoplast verwendet wird.

3. Verfahren nach Anspruch 1 und/oder 2,
**dadurch gekennzeichnet,**
**daß** die Umspritzung mit Kunststoff (5; 5, 6, 7) in einem mehrstufigen Spritzvorgang durchgeführt wird.

## Claims

1. Method for making a moisture-sealed connection between an electrical lead (1) and a thermistor (4) of a temperature sensor, in which firstly thermistor terminals are connected electrically and mechanically to conductors (2, 3) of the lead (1) and then the end of the lead and the thermistor (4) located on it are encapsulated in a multi-stage injection-moulding operation in a plastic (5, 6, 7), adhering in a secure and sealed manner to the sheathing material of the lead, with a first encapsulation (5), having positioning elements (6), being carried out in a first injection-moulding operation, **characterized in that** a second encapsulation (7), which completely encloses the first encapsulation, is moulded onto the first encapsulation (5) and the positioning elements (6) in a second injection-moulding operation.

2. Method according to Claim 1, **characterized in that** a thermoplastic is used as the plastic (5; 5, 6, 7)

3. Method according to Claim 1 and/or 2, **characterized in that** the encapsulation in plastic (5; 5, 6, 7) is carried out in a multi-stage injection-moulding operation.

## Revendications

1. Procédé de fabrication d'une connexion étanche à l'humidité entre un conducteur (1) électrique et une thermistance (4) d'un capteur de température, dans lequel on relie d'abord électriquement et mécaniquement les bornes de la thermistance à des brins (2, 3) du conducteur (1) et ensuite on recouvre par injection l'extrémité du conducteur et la thermistance (4) s'y trouvant dans une opération d'injection en plusieurs stades d'une matière plastique (5, 6, 7) adhérant solidement et d'une manière étanche à la matière constituant la gaine du conducteur, une première pièce injectée (5) ayant un élément (6) de mise en position étant réalisée dans une première opération d'injection,
**caractérisé en ce que**, dans une deuxième opération d'injection, on applique par injection sur la première pièce injectée (5) et sur l'élément (6) de mise en position une deuxième pièce injectée (7) qui entoure complètement la première pièce injectée.

2. Procédé suivant la revendication 1,
**caractérisé en ce que** l'on utilise comme matière plastique (5 ; 5, 6, 7) une matière thermoplastique.

3. Procédé suivant la revendication 1 et/ou 2,
**caractérisé en ce que** l'on réalise la pièce injectée en matière plastique (5 ; 5, 6, 7) dans une opération d'injection en plusieurs stades.
